# FASCICULE DE BREVET EUROPEEN

(11) **EP 1 649 478 B1**
(45) Date de publication et mention de la délivrance du brevet: **27.12.2006**
(21) Numéro de dépôt: 04767738.0
(22) Date de dépôt: 20.07.2004
(51) Int. Cl.: H01H 71/52

(54) **MECANISME DE SERRURE A ACCROCHAGE TOURNANT POUR COUPE-CIRCUIT AUTOMATIQUE DE SECURITE**
DREHEINGRIFFS-VERRIEGELUNGSMECHANISMUS FÜR AUTOMATISCHE SICHERHEITSABTRENNUNG
ROTARY ENGAGEMENT LOCK MECHANISM FOR AUTOMATIC SAFETY CUTOUT

(30) Priorité: 24.07.2003 FR 0309065
(43) Date de publication de la demande: 26.04.2006
(73) Titulaire: LEGRAND FRANCE, 87000 Limoges (FR); LEGRAND SNC, 87000 Limoges (FR)
(72) Inventeur: ANTICO, Christophe, 06600 ANTIBES (FR); SIMOND, Alain, F-06650 Opio (FR)
(74) Mandataire: Santarelli
(86) Numéro de dépôt international: PCT/FR2004/001920
(87) Numéro de publication internationale: WO 2005/010909

(56) Documents cités:
- EP-A- 0 224 396
- FR-A- 2 457 011
- FR-A- 2 628 262

## Description

L'invention a trait au domaine de la sécurité des installations électriques.

Elle concerne plus particulièrement les coupe-circuits automatiques de sécurité permettant d'ouvrir automatiquement un circuit électrique lorsqu'ils sont déclenchés par la détection d'un défaut électrique.

De tels coupe-circuits peuvent être par exemple des disjoncteurs adaptés à ouvrir un circuit électrique en cas de court-circuit ou encore des interrupteurs différentiels adaptés à ouvrir un circuit en cas de mise à la terre d'une des phases.

Ces coupe-circuits comportent généralement un jeu de contacts métalliques destinés à ouvrir ou à fermer le circuit électrique, ainsi qu'un mécanisme de commande du jeu de contacts appelé mécanisme de serrure.

Le mécanisme de serrure assure la fermeture et l'ouverture manuelle du circuit, par la mise à disposition d'une manette à l'extérieur du coupe-circuit, en plus de l'ouverture automatique du circuit suite à la détection d'un défaut électrique.

Le document FR 2 628 262 décrit un tel mécanisme de serrure dans lequel le maintien des contacts en position de fermeture du circuit est assuré par l'accrochage d'une pièce par un cliquet. En cas de défaut électrique, cet accrochage est rompu et le mécanisme se déclenche, provoquant l'ouverture du circuit.

Dans ce mécanisme de serrure, la pièce destinée à être accrochée par le cliquet est montée tournante sur une autre pièce commandant le jeu de contact.

Ce mécanisme de serrure, appelé "mécanisme à accrochage tournant", donne satisfaction en ce qui concerne sa fonction de coupure d'un circuit électrique dans les applications particulières décrites dans le document précité.

L'invention vise néanmoins à améliorer un tel mécanisme de serrure, et plus généralement la coopération des différentes pièces impliquées dans le déclenchement du mécanisme.

Elle propose à cet effet un mécanisme de serrure à accrochage tournant pour coupe-circuit automatique de sécurité, comportant :
- un bâti ;
- une manette articulée montée pivotante sur un axe fixe par rapport au bâti et présentant une extrémité d'accrochage, ladite manette admettant une position enclenchée et une position déclenchée et étant sollicitée par un ressort vers sa position déclenchée ;
- un levier intermédiaire monté pivotant autour d'un axe fixe par rapport au bâti et adapté à coopérer avec l'extrémité d'accrochage de la manette articulée ;
- un levier d'accrochage monté pivotant autour d'un axe porté par le levier intermédiaire et comportant une surface d'accrochage adaptée à coopérer avec l'extrémité d'accrochage de la manette articulée ;
- un ressort de mécanisme sollicitant ledit levier d'accrochage à pivoter autour de son axe dans un sens prédéterminé ;
- un dispositif de contact comportant au moins un contact fixe et au moins un contact mobile correspondant, ce dispositif admettant une première position dans laquelle le contact fixe et le contact mobile sont écartés l'un de l'autre, et une deuxième position dans laquelle le contact fixe et le contact mobile sont maintenus l'un contre l'autre, le passage de la première à la deuxième position étant commandé par le levier intermédiaire ;
- des moyens de maintien du levier d'accrochage dans une position stable, comportant une béquille contre laquelle ledit levier d'accrochage est adapté à venir en appui sous l'effet dudit ressort de mécanisme ;
- un actionneur admettant une position rentrée dans laquelle il est en retrait par rapport aux moyens de maintien et une position sortie dans laquelle il agit sur les moyens de maintien ;
ledit mécanisme admettant une position de contact dans laquelle la manette articulée, dans sa position enclenchée, est arc-boutée pour solliciter ladite extrémité d'accrochage contre une butée formée conjointement par la surface d'accrochage du levier d'accrochage dans sa position stable et le levier intermédiaire, et sollicite ainsi le levier intermédiaire pour maintenir le dispositif de contact dans sa deuxième position ;
le mécanisme étant caractérisé en ce que le levier intermédiaire comporte une surface d'arrêt et en ce que, lorsque le levier d'accrochage est dans sa position stable, la surface d'accrochage et la surface d'arrêt délimitent un logement à parois convergentes formant ladite butée contre laquelle est sollicitée l'extrémité d'accrochage de la manette articulée, la surface d'accrochage étant conformée pour qu'en tout point de cette surface d'accrochage, la normale à cette surface est orientée suivant une direction rencontrant l'axe de pivotement du levier d'accrochage.

Lorsque le mécanisme de serrure est dans sa disposition de contact, le levier d'accrochage est, d'une part, maintenu dans une position stable par les moyens de maintien et, d'autre part, sollicité par l'extrémité d'accrochage de la manette articulée.

La direction de la force avec laquelle l'extrémité d'accrochage sollicite ledit levier passe par l'axe de rotation de ce même levier et permet de s'affranchir de tout couple qu'aurait exercé la manette articulée sur le levier d'accrochage.

Aucune force tendant à faire tourner ledit levier autour de son axe ne vient donc s'ajouter à la sollicitation du ressort de mécanisme.

Par conséquent, il est par exemple possible d'augmenter la force de sollicitation de la manette sur la butée, et donc d'augmenter la pression des contacts les uns contre les autres pour augmenter les performances en coupure ou en échauffement.

Cette augmentation de la force est sans effet sur la rotation du levier de déclenchement, mis à part les forces de frottement engendrées par le contact de l'extrémité d'accrochage contre la butée. Le ressort de mécanisme est prévu pour vaincre ces forces de frottement et permettre ainsi la rotation du levier d'accrochage lors du déclenchement du mécanisme. Il est ainsi possible d'employer les mêmes moyens de maintien quelle que soit la pression que l'on désire appliquer au contact.

Le même mécanisme de serrure peut ainsi être utilisé pour une grande variété de coupe-circuits, quel que soit le nombre de contacts à commander et quel que soit le type de coupe-circuit conditionnant l'énergie disponible pour l'actionneur.

En effet, les coupe-circuits tétrapolaires, par exemple, nécessitent d'exercer une force sur la butée plus importante que dans le cas des coupe-circuits unipolaires ou bipolaires.

De même, les interrupteurs différentiels très sensibles, par exemple, ne fournissent, en cas de défaut électrique, que quelques milliampères à l'actionneur, tandis que les disjoncteurs peuvent fournir plusieurs ampères.

L'utilisation d'un mécanisme commun à une grande variété de produits permet, du point de vue du constructeur, d'abaisser les coûts de fabrication et de réduire les risques d'erreur de montage en simplifiant le procédé de fabrication.

Par ailleurs, des auxiliaires sont couramment employés en association avec de tels coupe-circuits. Ces auxiliaires s'emboîtent sur les coupe-circuits de sorte à s'y relier mécaniquement pour détecter le déclenchement du coupe-circuit. Ces auxiliaires doivent bien sûr être adaptés au mécanisme de serrure du coupe-circuit auquel ils sont rattachés. L'invention permet donc, de plus, d'employer une gamme unique d'auxiliaires, adaptés au présent mécanisme de serrure, pour une grande variété de coupe-circuits.

On notera que le document EP 0 224 396 décrit un mécanisme de serrure pour coupe-circuit automatique de sécurité comportant un levier intermédiaire présentant une surface d'arrêt et dans lequel, lorsque le levier d'accrochage est dans sa position stable, la surface d'accrochage et la surface d'arrêt délimitent un logement à parois convergentes formant la butée contre laquelle est sollicitée l'extrémité d'accrochage de la manette articulée.

Toutefois, dans le mécanisme décrit par EP 0 224 396, il n'existe aucun ressort de mécanisme sollicitant le levier d'accrochage à pivoter autour de son axe dans un sens prédéterminé ; et il n'existe pas davantage de moyens de maintien du levier d'accrochage dans une position stable.

De préférence, la surface d'accrochage du levier d'accrochage est formée d'une portion de cylindre centrée sur l'axe de pivotement du levier d'accrochage.

La résultante des efforts de contact sur une telle surface passe, mathématiquement parlant, par l'axe de rotation et est une manière de mettre en oeuvre les principes exposés précédemment.

De même, l'extrémité d'accrochage de la manette articulée peut être formée d'une portion de cylindre centrée sur un axe parallèle à l'axe de pivotement du levier d'accrochage.

Le contact linéique de l'extrémité d'accrochage sur la surface d'accrochage, ainsi procuré, concourt à s'affranchir des phénomènes de frottement parasites.

Selon des caractéristiques préférées de l'invention :
- le levier d'accrochage comporte une première surface de contact et une deuxième surface de contact, cette dernière étant sollicitée par le ressort de mécanisme pour la rotation du levier d'accrochage autour de son axe ; et éventuellement
- la première surface de contact et la deuxième surface de contact sont disposées chacune de part et d'autre de l'axe de pivotement du levier d'accrochage, et les moyens de maintien comportent un appui situé à une extrémité de la béquille et qui, lorsque le mécanisme est dans sa position de contact, est disposé contre ladite première surface de contact.

Le déclenchement a lieu lorsque l'actionneur agit sur les moyens de maintien pour écarter ledit appui de la première surface de contact.

Dans ce contexte, la force nécessaire à cette manoeuvre dépend directement, et quasi uniquement, de la force exercée par le ressort de mécanisme. La charge appliquée par le ressort définit l'effort de déverrouillage vu par l'actionneur.

De plus, cet effort de déverrouillage présente une faible dispersion parmi les mécanismes produits, le ressort de mécanisme pouvant avoir, de conception, une tolérance réduite d'où une marge de sécurité plus importante.

De préférence, le mécanisme comporte en outre un ressort de polarisation coopérant avec le levier d'accrochage et avec la béquille de manière que ladite béquille soit sollicitée vers le levier d'accrochage.

Ce ressort de polarisation permet un fonctionnement sûr du mécanisme dans la mesure où ladite béquille va en permanence avoir tendance à rejoindre la première surface pour le maintien du levier d'accrochage.

Pour des raisons de sûreté de fonctionnement et de commodité de réalisation, les caractéristiques préférées suivantes peuvent être envisagées, indépendamment les unes des autres :
- les moyens de maintien comportent un levier auxiliaire monté pivotant autour d'un axe porté par le levier intermédiaire, ce levier auxiliaire comportant, à l'une de ses extrémités, ladite béquille ; et un levier de déclenchement monté pivotant autour d'un axe fixe par rapport au bâti et adapté à coopérer avec l'actionneur ainsi qu'avec le levier auxiliaire, de sorte à écarter la béquille de la première surface de contact lorsque l'actionneur passe de sa position rentrée à sa position sortie ;
- le ressort de mécanisme est un ressort de torsion comportant un enroulement cylindrique de spires ainsi que deux branches saillantes, l'enroulement cylindrique de spires étant centré sur l'axe de pivotement du levier intermédiaire, tandis que, lorsque le mécanisme est dans sa position de contact, l'une des branches prend appui sur ladite deuxième surface de contact et l'autre branche prend appui sur une tige d'arrêt fixe par rapport au bâti ;
- le levier auxiliaire comporte, réparties de part et d'autre de son axe de pivotement, ladite béquille et une branche présentant une portion d'extrémité en arc de cercle adaptée à coopérer avec le levier de déclenchement ;
- le levier de déclenchement comporte deux branches formant un angle entre elles et se rejoignant à l'axe de pivotement du levier de déclenchement, la première de ces branches présentant une portion disposée en vis-à-vis de l'actionneur et la deuxième de ces branches comportant une portion arrondie destinée à coopérer avec le levier auxiliaire ;
- les moyens de maintien comportent un doigt de réarmé adapté à être sollicité par le ressort de mécanisme lorsque le mécanisme est hors de sa position de contact, le doigt de réarmé permettant au ressort de mécanisme de faire passer l'actionneur de sa position sortie à sa position rentrée ;
- le levier de déclenchement comporte un doigt de réarmé situé à l'extrémité de la première branche, au-delà de la portion en vis-à-vis de l'actionneur, et adapté à être sollicité par le ressort de mécanisme lorsque le mécanisme est hors de sa position de contact, le doigt de réarmé permettant au ressort de mécanisme de ramener la première branche contre l'actionneur pour mettre ce dernier en position rentrée ;
- le mécanisme comporte en outre un ressort de réarmé adapté à solliciter les moyens de maintien lorsque le mécanisme est hors de sa position de contact, le ressort de réarmé permettant de faire passer l'actionneur de sa position sortie à sa position rentrée ;
- le mécanisme comporte en outre un ressort de réarmé adapté à solliciter le levier de déclenchement lorsque le mécanisme est hors de sa position de contact, le ressort de réarmé permettant de ramener la première branche contre l'actionneur pour mettre ce dernier en position rentrée :

- le levier intermédiaire comporte une rampe adaptée à recevoir l'extrémité d'accrochage de la manette articulée, ladite surface d'arrêt étant disposée à l'entrée de ladite rampe ;
- le mécanisme comporte en outre un pion d'arrêt rattaché au levier intermédiaire et adapté à limiter l'amplitude angulaire du pivotement du levier d'accrochage par rapport au levier intermédiaire ;
- la manette articulée comporte un levier manuel destiné à faire saillie du boîtier du coupe-circuit pour être manipulable de l'extérieur ainsi qu'une biellette rattachée par une articulation audit levier et présentant à son extrémité opposée à l'articulation, ladite extrémité d'accrochage ;
- le contact mobile comporte un support monté pivotant sur un axe fixe par rapport au bâti et le mécanisme comporte en outre une biellette reliant le levier intermédiaire et le contact mobile pour permettre la commande du dispositif de contact par le levier intermédiaire ;
- l'actionneur est un vérin électromécanique.

L'exposé de l'invention sera maintenant poursuivi par la description d'un exemple préféré de réalisation, donné ci-après à titre illustratif et non limitatif, en référence aux dessins annexés. Sur ceux-ci :
- la figure 1 est un schéma cinématique représentant les diverses pièces d'un mécanisme de serrure conforme à l'invention, ainsi que les modes de coopération entre ces pièces, le mécanisme étant dans sa position de contact ;
- la figure 2 est une vue similaire à la figure 1, le mécanisme étant dans une position déclenchée, immédiatement après l'intervention de l'actionneur ;
- la figure 3 est une vue similaire à la figure 1, le mécanisme étant dans une position où, chronologiquement après la position de la figure 2, le mécanisme a réarmé l'actionneur et est prêt à passer à sa position de contact si l'utilisateur agit sur la manette ;
- la figure 4 est une vue agrandie de l'encart repéré XIII sur la figure 1 et montrant schématiquement l'orientation des forces mises en jeu ;
- la figure 5 est une vue en coupe d'un mécanisme de serrure conforme au mode de réalisation des figures 1 à 4, le mécanisme étant dans une position correspondant à celle de la figure 1 ;
- la figure 6 est une vue du mécanisme de la figure 5, le mécanisme venant juste d'être déclenché :

- la figure 7 est une vue du mécanisme de la figure 5, le mécanisme étant dans une position où, chronologiquement après la position de la figure 6, les contacts sont écartés, cette position correspondant également à la position de la figure 2 ;
- la figure 8 est une vue du mécanisme de la figure 5, le mécanisme étant dans une position où, chronologiquement après la position de la figure 7, la manette articulée est revenue à sa position déclenchée, cette position correspondant également à la position de la figure 3 ;
- la figure 9 est une vue en perspective d'un mécanisme de serrure selon une variante de réalisation de l'invention dans laquelle le mécanisme comporte un ressort spécifique pour le réarmé de l'actionneur, la figure 9 étant prise du côté où ce ressort de réarmé est visible ;
- les figures 10 à 13 correspondent aux figures 5 à 8 dans le cas de la variante de réalisation de la figure 9.

Les figures 1 à 4 sont des vues schématiques destinées à l'exposé des principes de fonctionnement du mécanisme de serrures.

Les figures 5 à 8 sont des vues d'un mécanisme de serrure réel, en coupe, correspondant à une réalisation pratique conforme aux schémas des figures 1 à 4.

Enfin, les figures 9 à 13 représentent un mécanisme de serrure réel correspondant à la variante de réalisation précitée.

En ce qui concerne le fonctionnement du mécanisme, il sera exposé aussi bien en référence aux figures 1 à 4 que, parallèlement, aux figures 5 à 8, les pièces correspondantes portant le même numéro de référence.

Le mécanisme visible sur ces figures est destiné à être monté dans un boîtier non représenté.

II comporte une paire de contacts 1, 2 dont l'un 1 est fixe et l'autre 2 est mobile. Chacun de ces contacts 1, 2 est destiné à être relié au circuit électrique (non représenté) que l'on souhaite protéger, leur mise en contact fermant le circuit et leur écartement mutuel ouvrant, au contraire, le circuit.

Seuls deux contacts 1, 2 sont ici représentés, de profil, étant entendu que des paires supplémentaires de contacts viendraient s'aligner avec la paire décrite dans le cas où l'on voudrait commander simultanément la coupure de différents circuits ou de différentes phases d'un même circuit.

Les contacts 1, 2 sont par ailleurs sollicités pour s'écarter l'un de l'autre par un ressort d'ouverture 34 (schématisé sur les figures 1 à 3 par une flèche de couple).

C'est le mécanisme de serrure qui va assurer la commande des contacts 1, 2.

Il comporte une manette articulée 3 formée d'un levier manuel 4 monté tournant sur un axe 5 fixe par rapport au boîtier, ce dernier jouant ici le rôle d'un bâti supportant les différents éléments du mécanisme. La manette articulée 3 comporte également une biellette 6 reliée par une liaison pivot au levier manuel 4 de manière que la rotation de ce dernier entraîne le déplacement de la biellette 6. Celle-ci comporte une extrémité d'accrochage 7 représentée par un cercle sur les schémas des figures 1 à 4 et réalisée par un cylindre s'étendant perpendiculairement au plan du dessin sur les figures 5 à 8.

La mobilité de la manette articulée 3 lui permet de prendre deux positions extrêmes : une position enclenchée (figures 1 et 5) et une position déclenchée (figures 3 et 8), ces deux positions délimitant une amplitude angulaire d'environ 90° pour le levier manuel 4. Un ressort 13 (matérialisé par une flèche de couple sur les figures 1 à 3) sollicite la manette 3 vers sa position déclenchée.

Le mécanisme comporte de plus un levier intermédiaire 8 en prise indirecte avec le contact mobile 2 par l'intermédiaire d'une biellette 9 articulée à un support 10 portant le contact mobile, le support 10 étant monté tournant autour d'un axe 11 fixe par rapport au boîtier.

Le levier intermédiaire 8 est monté tournant autour d'un axe 12 fixe par rapport au boîtier et disposé de telle sorte que le pivotement du levier 8 dans un sens entraîne le contact mobile 2 contre le contact fixe 1 ou, dans l'autre sens, entraîne le contact mobile 2 à l'écart du contact fixe 1.

Le levier intermédiaire 8 comporte de plus une rampe 14 disposée à son extrémité opposée à la biellette 9, cette rampe 14 permettant de recevoir et de guider l'extrémité d'accrochage 7 de la biellette 6.

A l'entrée de la rampe 14, le levier intermédiaire 8 comporte un logement formé d'une surface d'arrêt 15 et d'une paroi latérale 16, ce logement pouvant recevoir partiellement l'extrémité d'accrochage 7.

De plus, le levier intermédiaire 8 supporte un axe 17, à proximité de la rampe 14, sur lequel est monté tournant un levier d'accrochage 18. Ce dernier comporte une première surface de contact 19 et une deuxième surface de contact 20 disposées de part et d'autre de l'axe 17, ainsi qu'une dent 21 présentant une surface d'accrochage 22. La surface d'accrochage 22 est une portion de cylindre dont l'axe est confondu avec l'axe de pivotement 17 du levier d'accrochage 18.

Un ressort de mécanisme, ici un ressort de torsion 38, est disposé autour de l'axe 12 du levier intermédiaire 8 et exerce une force de torsion entre une tige d'arrêt 23 solidaire du boîtier et la deuxième surface de contact 20, lorsque le mécanisme est dans la position des figures 1 et 5.

Un pion d'arrêt 24 rattaché au levier intermédiaire 8 est prévu pour limiter la course angulaire du levier d'accrochage 18 par rapport au levier intermédiaire 8.

Le levier intermédiaire 8 supporte enfin un axe 25 sur lequel est monté tournant un levier auxiliaire 26 qui comporte une première branche formant une béquille 27 et portant une pointe d'appui 28 destinée à coopérer avec la première surface de contact 19 du levier d'accrochage 18. Un ressort de polarisation 35 est par ailleurs prévu pour solliciter la pointe d'appui 28 vers ladite première surface de contact 19.

Le levier auxiliaire 26 comporte également une deuxième branche 29 destinée à coopérer avec un levier de déclenchement 30.

La première branche 27 et la deuxième branche 29 sont disposées de part et d'autre de l'axe 25 du levier auxiliaire 26.

Le levier de déclenchement 30 est monté tournant autour d'un axe 31 fixe par rapport au boîtier et comporte une première branche 32 et une deuxième branche 33 formant ici un angle d'environ 90°, la deuxième branche ayant un coin arrondi pour sa coopération avec la deuxième branche 29 du levier auxiliaire 26.

Le levier de déclenchement 30 peut être mis en mouvement par un vérin électromécanique 36 fixe par rapport au boîtier et qui admet une position rentrée (figures 1 et 5) et une position sortie (figures 2 et 6), le passage de la position rentrée à la position sortie s'effectuant en alimentant électriquement le vérin 36 lors de la détection du défaut électrique qui doit causer le déclenchement du mécanisme.

Le levier auxiliaire 26 et le levier de déclenchement 30 forment des moyens de maintien pouvant de cette manière être mis en mouvement par le vérin 36.

La tige du vérin 36 agit sur la première branche 32 du levier de déclenchement 30. Sur ladite première branche 32, au-delà de la portion destinée au contact avec la tige de vérin 36, est prévu un doigt de réarmé 37 s'étendant perpendiculairement au plan des dessins et qui est destiné à coopérer avec le ressort de mécanisme 38.

En effet, lorsque le mécanisme est dans la position des figures 1 et 5, le ressort 38 exerce une force d'écartement angulaire entre la tige d'arrêt 23 et la deuxième surface de contact 20 du levier d'accrochage 18.

Tandis que, lorsque le mécanisme est dans la position des figures 2 et 7, le ressort 38 exerce cette fois-ci une force entre la tige d'arrêt 23 et le doigt de réarmé 37 dans la mesure où, dans cette position, le doigt de réarmé se situe en-deçà du niveau où se trouve la deuxième surface de contact 20.

Le mécanisme de serrure qui vient d'être décrit fonctionne de la manière indiquée ci-après.

Le mécanisme tel qu'il est montré dans ses figures 1 et 5 est dans sa position de contact. Pour l'amener dans cette position, à partir généralement d'une position déclenchée telle que représentée aux figures 3 et 8, il est nécessaire d'enclencher le mécanisme en actionnant le levier manuel 4 (qui est le seul élément du mécanisme à faire saillie du boîtier) de sa position déclenchée à sa position enclenchée.

La rotation du levier manuel 4 entraîne la biellette 6 à venir disposer son extrémité d'accrochage 7 contre une butée 39 formée par la convergence des surfaces d'arrêt 15 et d'accrochage 22.

L'extrémité d'accrochage 7 glisse ainsi, au fur et à mesure de la rotation du levier manuel 4, dans l'entonnoir formé par la butée 39 jusqu'à prendre une position où il est en contact franc aussi bien avec la surface d'arrêt 15 qu'avec la surface d'accrochage 22. A partir de ce moment, la poursuite de la rotation du levier manuel 4 entraîne le pivotement du levier intermédiaire 8 et, par conséquent, le rapprochement des contacts 1,2.

Parallèlement, le levier auxiliaire 26 est sollicité par le ressort de polarisation 35 pour venir au contact de la première surface de contact 19 du levier d'accrochage 18.

Du fait du pivotement du levier intermédiaire 8 et, par conséquent de la deuxième surface de contact 20 du levier d'accrochage 18, celle-ci va venir au contact du ressort de mécanisme 38 et, au fur et à mesure de la rotation, va libérer le doigt de réarmé 37 de la contrainte du ressort 38.

Le ressort de mécanisme 38 va ainsi se charger jusqu'à ce que le mécanisme ait atteint la position stable, de contact, des figures 1 et 5 dans lesquelles la biellette 9 est arc-boutée.

Dans cette position, les forces exercées par l'extrémité d'accrochage 7 sur la butée 39 sont détaillées à la figure 4.

Une première composante F₁ est appliquée à la surface d'accrochage 22 et une seconde composante F₂ est appliquée à la surface d'arrêt 15.

Quelle que soit la position d'équilibre qu'a atteint l'extrémité d'accrochage lors de son enfoncement dans la butée 39, elle ne pourra transmettre qu'une composante F₁ selon une direction passant par l'axe 17 du levier d'accrochage 18, du fait de la forme circulaire centrée sur cet axe 17 de la surface d'accrochage 22. Les autres directions de force seront transmises par la composante _{F2}.

L'extrémité d'accrochage 7 n'exerce ainsi aucun couple tendant à faire tourner le levier d'accrochage, seul l'axe 17 lui-même subit un effort.

Lors de l'apparition d'un défaut électrique, le vérin 36 va se mettre en position sortie (voir figure 6), entraînant le pivotement du levier de déclenchement 30 et donc le pivotement du levier auxiliaire 26.

Ceci a pour conséquence, sous l'effet du ressort de mécanisme 38, d'écarter la dent 21 de l'entrée de la rampe 14 et de permettre au levier intermédiaire 8 de pivoter sous l'effet du ressort d'ouverture 34, quelle que soit la position du levier manuel 4 puisque l'extrémité d'accrochage peut désormais se positionner dans la rampe 14 (voir figures 2 et 7). Les contacts 1,2 sont ainsi écartés et le circuit électrique ouvert.

La phase suivante voit le ressort de mécanisme 38 agir sur le doigt de réarmé 37 pour ramener le vérin 36 à sa position rentrée, et le ressort 13 sollicite la manette 3 vers sa position déclenchée en entraînant l'extrémité d'accrochage 7 à sortir de la rampe 14 pour se positionner à l'entrée de la butée 39, prête pour un nouvel enclenchement (figures 3 et 8).

Les figures 9 à13 représentent une variante du mécanisme de serrure décrit.

Le mécanisme selon cette variante est en tout point identique au précédent à l'exception du réarmé du vérin 36 qui ne se fait pas par le ressort de mécanisme 38 agissant sur un doigt de réarmé 37 mais par un ressort de réarmé 40 spécifique. Celui-ci, visible à la figure 9 qui représente le mécanisme vu de l'autre côté, sollicite un mouvement angulaire d'écartement entre l'extrémité de la deuxième branche 33 du levier de déclenchement 30 et le levier intermédiaire 8.

Une butée d'arrêt 41 est de plus prévue pour limiter la course du ressort de mécanisme 38.

Une autre variante non représentée concerne le déclenchement qui est réalisé par un auxiliaire externe au mécanisme et qui agit directement en rotation sur le levier auxiliaire 26. Le vérin 36 et le levier de déclenchement 30 peuvent ainsi être supprimés.

## Revendications

1. Mécanisme de serrure à accrochage tournant pour coupe-circuit automatique de sécurité, comportant :
- un bâti ;
- une manette articulée (3) montée pivotante sur un axe (5) fixe par rapport au bâti et présentant une extrémité d'accrochage (7), ladite manette (3) admettant une position enclenchée et une position déclenchée et étant sollicitée par un ressort (13) vers sa position déclenchée ;
- un levier intermédiaire (8) monté pivotant autour d'un axe (12) fixe par rapport au bâti et adapté à coopérer avec l'extrémité d'accrochage (7) de la manette articulée (3) ;
- un levier d'accrochage (18) monté pivotant autour d'un axe (17) porté par le levier intermédiaire (8) et comportant une surface d'accrochage (22) adaptée à coopérer avec l'extrémité d'accrochage (7) de la manette articulée (3) ;
- un ressort de mécanisme (38) sollicitant ledit levier d'accrochage (18) à pivoter autour de son axe (17) dans un sens prédéterminé ;
- un dispositif de contact comportant au moins un contact fixe (1) et au moins un contact mobile (2) correspondant, ce dispositif admettant une première position dans laquelle le contact fixe (1) et le contact mobile (2) sont écartés l'un de l'autre, et une deuxième position dans laquelle le contact fixe (1) et le contact mobile (2) sont maintenus l'un contre l'autre, le passage de la première à la deuxième position étant commandé par le levier intermédiaire (8) ;
- des moyens de maintien (26, 30) du levier d'accrochage (18) dans une position stable, comportant une béquille (27) contre laquelle ledit levier d'accrochage (18) est adapté à venir en appui sous l'effet dudit ressort de mécanisme (38) ;
- un actionneur (36) admettant une position rentrée dans laquelle il est en retrait par rapport aux moyens de maintien (26, 30) et une position sortie dans laquelle il agit sur les moyens de maintien (26, 30) ;
ledit mécanisme admettant une position de contact dans laquelle la manette articulée (3), dans sa position enclenchée, est arc-boutée pour solliciter ladite extrémité d'accrochage (7) contre une butée (39) formée conjointement par la surface d'accrochage (22) du levier d'accrochage (18) dans sa position stable et le levier intermédiaire (8), et sollicite ainsi le levier intermédiaire (8) pour maintenir le dispositif de contact dans sa deuxième position ;
le mécanisme étant **caractérisé en ce que** le levier intermédiaire (8) comporte une surface d'arrêt (15) et **en ce que** lorsque le levier d'accrochage (18) est dans sa position stable, la surface d'accrochage (22) et la surface d'arrêt (15) délimitent un logement à parois convergentes formant ladite butée (39) contre laquelle est sollicitée l'extrémité d'accrochage (7) de la manette articulée (3), la surface d'accrochage (22) étant conformée pour qu'en tout point de cette surface d'accrochage (22), la normale à cette surface (22) est orientée suivant une direction rencontrant l'axe de pivotement (17) du levier d'accrochage (18).

2. Mécanisme de serrure selon la revendication 1, **caractérisé en ce que** la surface d'accrochage (22) du levier d'accrochage (18) est formée d'une portion de cylindre centrée sur l'axe de pivotement (17) du levier d'accrochage (18).

3. Mécanisme de serrure selon l'une des revendications 1 et 2, **caractérisé en ce que** l'extrémité d'accrochage (7) de la manette articulée (3) est formée d'une portion de cylindre centrée sur un axe parallèle à l'axe de pivotement (17) du levier d'accrochage (18).

4. Mécanisme de serrure selon l'une des revendications 1 à 3, **caractérisé en ce que** le levier d'accrochage (18) comporte une première surface de contact (19) et une deuxième surface de contact (20), cette dernière étant sollicitée par le ressort de mécanisme (38) pour la rotation du levier d'accrochage (18) autour de son axe (17).

5. Mécanisme de serrure selon la revendication 4, **caractérisé en ce que** la première surface de contact (19) et la deuxième surface de contact (20) sont disposées chacune de part et d'autre de l'axe de pivotement (17) du levier d'accrochage (18), et **en ce que** les moyens de maintien (26, 30) comportent un appui (28) situé à une extrémité de la béquille (27) et qui, lorsque le mécanisme est dans sa position de contact, est disposé contre ladite première surface de contact (19).

6. Mécanisme de serrure selon l'une des revendications 1 à 5, **caractérisé en ce que** le mécanisme comporte en outre un ressort de polarisation (35) coopérant avec le levier d'accrochage (18) et avec la béquille (27) de manière que ladite béquille (27) soit sollicitée vers le levier d'accrochage (18).

7. Mécanisme de serrure selon l'une des revendications 4 à 6, **caractérisé en ce que** les moyens de maintien comportent :
- un levier auxiliaire (26) monté pivotant autour d'un axe (25) porté par le levier intermédiaire (8), ce levier auxiliaire (26) comportant, à l'une de ses extrémités, ladite béquille (27) ;
- un levier de déclenchement (30) monté pivotant autour d'un axe (31) fixe par rapport au bâti et adapté à coopérer avec l'actionneur (36) ainsi qu'avec le levier auxiliaire (26), de sorte à écarter la béquille (27) de la première surface de contact (19) lorsque l'actionneur (36) passe de sa position rentrée à sa position sortie.

8. Mécanisme de serrure selon l'une des revendications 4 à 7, **caractérisé en ce que** le ressort de mécanisme (38) est un ressort de torsion comportant un enroulement cylindrique de spires ainsi que deux branches saillantes, l'enroulement cylindrique de spires étant centré sur l'axe de pivotement (12) du levier intermédiaire (8), tandis que, lorsque le mécanisme est dans sa position de contact, l'une des branches prend appui sur ladite deuxième surface de contact (20) et l'autre branche prend appui sur une tige d'arrêt (23) fixe par rapport au bâti.

9. Mécanisme de serrure selon l'une des revendications 7 et 8, **caractérisé en ce que** le levier auxiliaire (26) comporte, réparties de part et d'autre de son axe de pivotement (25), ladite béquille (27) et une branche (29) présentant une portion d'extrémité adaptée à coopérer avec le levier de déclenchement (30).

10. Mécanisme de serrure selon l'une des revendications 7 à 9, **caractérisé en ce que** le levier de déclenchement (30) comporte deux branches (32, 33) formant un angle entre elles et se rejoignant à l'axe de pivotement (31) du levier de déclenchement (30), la première (32) de ces branches présentant une portion disposée en vis-à-vis de l'actionneur (36) et la deuxième (33) de ces branches comportant une portion arrondie destinée à coopérer avec le levier auxiliaire (26).

11. Mécanisme de serrure selon l'une des revendications 1 à 10, **caractérisé en ce que** les moyens de maintien (26, 30) comportent un doigt de réarmé (37) adapté à être sollicité par le ressort de mécanisme (38) lorsque le mécanisme est hors de sa position de contact, le doigt de réarmé (37) permettant au ressort de mécanisme (38) de faire passer l'actionneur (36) de sa position sortie à sa position rentrée.

12. Mécanisme de serrure selon la revendication 10, **caractérisé en ce que** le levier de déclenchement (30) comporte un doigt de réarmé (37) situé à l'extrémité de la première branche (32), au-delà de la portion en vis-à-vis de l'actionneur (36), et adapté à être sollicité par le ressort de mécanisme (38) lorsque le mécanisme est hors de sa position de contact, le doigt de réarmé (37) permettant au ressort de mécanisme (38) de ramener la première branche (32) contre l'actionneur (36) pour mettre ce dernier en position rentrée.

13. Mécanisme de serrure selon l'une des revendications 1 à 10, **caractérisé en ce que** le mécanisme comporte en outre un ressort de réarmé (40) adapté à solliciter les moyens de maintien (26, 30) lorsque le mécanisme est hors de sa position de contact, le ressort de réarmé (40) permettant de faire passer l'actionneur (36) de sa position sortie à sa position rentrée.

14. Mécanisme de serrure selon la revendication 10, **caractérisé en ce que** le mécanisme comporte en outre un ressort de réarmé (40) adapté à solliciter le levier de déclenchement (30) lorsque le mécanisme est hors de sa position de contact, le ressort de réarmé (40) permettant de ramener la première branche (32) contre l'actionneur (36) pour mettre ce dernier en position rentrée.

15. Mécanisme de serrure selon l'une des revendications 1 à 14, **caractérisé en ce que** le levier intermédiaire (8) comporte une rampe (14) adaptée à recevoir l'extrémité d'accrochage (7) de la manette articulée (3), ladite surface d'arrêt (15) étant disposée à l'entrée de ladite rampe (14).

16. Mécanisme de serrure selon l'une des revendications 1 à 15, **caractérisé en ce que** le mécanisme comporte en outre un pion d'arrêt (24) rattaché au levier intermédiaire (8) et adapté à limiter l'amplitude angulaire du pivotement du levier d'accrochage (18) par rapport au levier intermédiaire (8).

17. Mécanisme de serrure selon l'une des revendications 1 à 16, **caractérisé en ce que** la manette articulée (3) comporte un levier manuel (4) destiné à faire saillie du boîtier du coupe-circuit pour être manipulable de l'extérieur ainsi qu'une biellette (6) rattachée par une articulation audit levier (4) et présentant à son extrémité opposée à l'articulation, ladite extrémité d'accrochage (7).

18. Mécanisme de serrure selon l'une des revendications 1 à 17, **caractérisé en ce que** le contact mobile (2) comporte un support (10) monté pivotant sur un axe (11) fixe par rapport au bâti et **en ce que** le mécanisme comporte en outre une biellette (9) reliant le levier intermédiaire (8) et le contact mobile (2) pour permettre la commande du dispositif de contact par le levier intermédiaire (8).

19. Mécanisme de serrure selon l'une des revendications 1 à 18, **caractérisé en ce que** l'actionneur (36) est un vérin électromécanique.

## Claims

1. Rotary engagement lock mechanism for automatic safety cutout, including:
- a frame;
- a hinged release bar (3) mounted to pivot on a pivot (5) fixed relative to the frame and having an engagement end (7), said release bar (3) having a set position and a tripped position and being urged by a spring (13) towards its tripped position;
- an intermediate lever (8) mounted to pivot on a pivot (12) fixed relative to the frame and adapted to co-operate with the engagement end (7) of the hinged release bar (3);
- an engagement lever (18) mounted to pivot on a pivot (17) carried by the intermediate lever (8) and having an engagement surface (22) adapted to co-operate with the engagement end (7) of the hinged release bar (3);
- a mechanism spring (38) adapted to urge said engagement lever (18) to pivot about its axis (17) in a predetermined direction;
- a contact device including at least one fixed contact (1) and at least one corresponding mobile contact (2), this device having a first position in which the fixed contact (1) and the mobile contact (2) are moved apart from each other and a second position in which the fixed contact (1) and the mobile contact (2) are held against each other, movement from the first position to the second position being driven by the intermediate lever (8);
- holding means (26, 30) adapted to hold the engagement lever (18) in a stable position, including a strut (27) against which said engagement lever (18) is adapted to be pressed by said mechanism spring (38);
- an actuator (36) having a retracted position in which it is set back relative to the holding means (26, 30) and an extended position in which it operates on the holding means (26, 30);
said mechanism having a contact position in which the hinged release bar (3), in its set position, is braced to urge said engagement end (7) against an abutment (39) formed conjointly by the engagement surface (22) of the engagement lever (18) in its stable position and the intermediate lever (8), and thus urges the intermediate lever (8) to hold the contact device in its second position;
the mechanism being **characterised in that** the intermediate lever (8) has a stop surface (15) and **in that**, when the engagement lever (18) is in its stable position, the engagement surface (22) and the stop surface (15) delimit a housing with convergent walls forming said abutment (39) against which the engagement end (7) of the hinged release bar (3) is urged, **in that** the engagement surface (22) being shaped so that anywhere on the engagement surface (22) the normal to that surface (22) is oriented in a direction intersecting the pivot (17) of the engagement lever (18).

2. Lock mechanism according to claim 1, **characterised in that** the engagement surface (22) of the engagement lever (18) is formed of a portion of a cylinder centred on the pivot (17) of the engagement lever (18).

3. Lock mechanism according to either claim 1 or claim 2, **characterised in that** the engagement end (7) of the hinged release bar (3) is formed by a portion of a cylinder centred on a pivot parallel to the pivot (17) of the engagement lever (18).

4. Lock mechanism according to any one of claims 1 to 3, **characterised in that** the engagement lever (18) has a first contact surface (19) and a second contact surface (20), the latter being urged by the mechanism spring (38) to rotate the engagement lever (18) about its pivot (17).

5. Lock mechanism according to claim 4, **characterised in that** the first contact surface (19) and the second contact surface (20) are disposed on respective opposite sides of the pivot (17) of the engagement lever (18) and the holding means (26, 30) include a rest (28) situated at one end of the strut (27) and which, when the mechanism is in its contact position, is disposed against said first contact surface (19).

6. Lock mechanism according to any one of claims 1 to 5, **characterised in that** the mechanism further includes a bias spring (35) adapted to co-operate with the engagement lever (18) and with the strut (27) so that said strut (27) is urged towards the engagement lever (18).

7. Lock mechanism according to any one of claims 4 to 6, **characterised in that** the holding means include:
- an auxiliary lever (26) mounted to pivot about a pivot (25) carried by the intermediate lever (8), this auxiliary lever (26) having said strut (27) at one of its ends;
- a tripping lever (30) mounted to pivot about a pivot (31) fixed relative to the frame and adapted to co-operate with the actuator (36) and with the auxiliary lever (26) so as to move the strut (27) away from the first contact surface (19) when the actuator (36) goes from its retracted position to its extended position.

8. Lock mechanism according to any one of claims 4 to 7, **characterised in that** the mechanism spring (38) is a torsion spring comprising a cylindrical winding of turns and two projecting branches, the cylindrical winding of turns being centred on the pivot (12) of the intermediate lever (8), and, when the mechanism is in its contact position, one of the branches bears on said second contact surface (20) and the other branch bears on a stop rod (23) fixed relative to the frame.

9. Lock mechanism according to either claim 7 or claim 8, **characterised in that** the auxiliary lever (26) includes, distributed on either side of its pivot axis (25), said strut (27) and a branch (29) having an end portion adapted to co-operate with the tripping lever (30).

10. Lock mechanism according to any one of claims 7 to 9, **characterised in that** the tripping lever (30) has two branches (32, 33) at an angle to each other and intersecting the pivot (31) of the tripping lever (30), the first branch (32) having a portion facing the actuator (36) and the second branch (33) having a rounded portion adapted to co-operate with the auxiliary lever (26).

11. Lock mechanism according to any one of claims 1 to 10, **characterised in that** the holding means (26, 30) include a reset finger (37) adapted to be urged by the mechanism spring (38) when the mechanism is not in its contact position, the reset finger (37) being adapted to enable the mechanism spring (38) to move the actuator (36) from its extended position to its retracted position.

12. Lock mechanism according to claim 10, **characterised in that** the tripping lever (30) includes a reset finger (37) situated at the end of the first branch (32), beyond the portion facing the actuator (36), and adapted to be loaded by the mechanism spring (38) when the mechanism is not in its contact position, the reset finger (37) being adapted to enable the mechanism spring (38) to return the first branch (32) against the action of the actuator (36) to move the latter to the retracted position.

13. Lock mechanism according to any one of claims 1 to 10, **characterised in that** the mechanism further includes a reset spring (40) adapted to urge the holding means (26, 30) when the mechanism is not in its contact position, the reset spring (40) being adapted to enable the actuator (36) to be moved from its extended position to its retracted position.

14. Lock mechanism according to claim 10, **characterised in that** the mechanism further includes a reset spring (40) adapted to load the tripping lever (30) when the mechanism is not in its contact position, the reset spring (40) being adapted to enable the first branch (32) to be moved against the actuator (36) to move the latter to its retracted position.

15. Lock mechanism according to any one of claims 1 to 14, **characterised in that** the intermediate lever (8) includes a ramp (14) adapted to receive the engagement end (7) of the hinged release bar (3), said stop surface (15) being disposed at the entry end of said ramp (14).

16. Lock mechanism according to any one of claims 1 to 15, **characterised in that** the mechanism further includes a stop peg (24) attached to the intermediate lever (8) and adapted to limit the angular amplitude of pivoting of the engagement lever (18) relative to the intermediate lever (8).

17. Lock mechanism according to any one of claims 1 to 16, **characterised in that** the hinged release bar (3) includes a manual lever (4) adapted to project from the casing of the cutout so that it can be manipulated from the outside and a link (6) hinged to said lever (4) and having said engagement end (7) at its end opposite the hinge.

18. Lock mechanism according to any one of claims 1 to 17, **characterised in that** the mobile contact (2) includes a support (10) mounted to pivot on a pivot (11) fixed relative to the frame and **in that** the mechanism further includes a link (9) connecting the intermediate lever (8) and the mobile contact (2) to enable the intermediate lever (8) to operate the contact device.

19. Lock mechanism according to any one of claims 1 to 18, **characterised in that** the actuator (36) is an electromechanical actuator.

## Patentansprüche

1. Schließmechanismus mit Drehverklinkung für Sicherungsautomat, mit:
- einem Gestell;
- einem Gelenkbedienungshebel (3), der auf einer in Bezug auf das Gestell festen Achse schwenkbar montiert ist und ein Klinkenende (7) aufweist, wobei der Bedienungshebel (3) eine eingeklinkte und eine ausgeklinkte Stellung zulässt und durch eine Feder (13) in seine ausgeklinkte Stellung gedrängt wird;
- einem Zwischenhebel (8), der um eine in Bezug auf das Gestell feste Achse (12) schwenkbar montiert ist und mit dem Klinkenende (7) des Gelenkbedienungshebels (3) zusammenzuwirken vermag;
- einem Klinkenhebel (18), der um eine von dem Zwischenhebel (8) getragenen Achse (17) schwenkbar montiert ist und eine Klinkenfläche (22) aufweist, die mit dem Klinkenende (7) des Gelenkbedienungshebels (3) zusammenzuwirken vermag;
- einer Mechanismusfeder (38), durch die der Klinkenhebel (18) zum Schwenken um seine Achse (17) in einer vorbestimmten Richtung gedrängt wird;
- einer Kontaktvorrichtung, die wenigstens einen festen Kontakt (1) und wenigstens einen entsprechenden beweglichen Kontakt (2) umfasst, wobei diese Vorrichtung eine erste Stellung zulässt, in welcher der feste Kontakt (1) und der bewegliche Kontakt (2) voneinander getrennt sind, und eine zweite Stellung, in welcher der feste Kontakt (1) und der bewegliche Kontakt (2) gegeneinander gehalten werden, wobei der Wechsel von der ersten in die zweite Stellung durch den Zwischenhebel (8) gesteuert wird;
- Mitteln (26, 30) zum Halten des Klinkenhebels (18) in einer stabilen Position, mit einer Stütze (27), gegen die der Klinkenhebel (18) unter der Wirkung der Mechanismusfeder (38) in Anlage zu kommen vermag;
- einem Stellorgan (36), das eine eingefahrene Stellung zulässt, in der es in Bezug auf die Haltemittel (26, 30) eingefahren ist, und eine ausgefahrene Stellung, in der es auf die Haltemittel (26, 30) einwirkt;
wobei der Mechanismus eine Kontaktstellung erlaubt, in welcher der Gelenkbedienungshebel (3) in seiner eingeklinkten Stellung abgestützt ist, um das Klinkenende (7) gegen einen Anschlag (39) zu drängen, der gemeinsam von der Klinkenfläche (22) des Klinkenhebels (18) in dessen stabiler Position und dem Zwischenhebel (8) gebildet wird, und somit den Zwischenhebel (8) beansprucht, um die Kontaktvorrichtung in ihrer zweiten Stellung zu halten;
wobei der Mechanismus **dadurch gekennzeichnet ist, dass** der Zwischenhebel (8) eine Anschlagfläche (15) aufweist und dass, wenn sich der Klinkenhebel (18) in seiner stabilen Position befindet, die Klinkenfläche (22) und die Anschlagfläche (15) eine Aufnahme mit konvergierenden Wänden begrenzen, die den Anschlag (39) bilden, gegen den das Klinkenende (7) des Gelenkbedienungshebels (3) gedrückt wird, wobei die Klinkenfläche (22) so ausgebildet ist, dass an jedem Punkt der Klinkenfläche (22) die Normale an dieser Fläche (22) in einer mit der Drehachse (17) des Klinkenhebels (18) zusammentreffenden Richtung ausgerichtet ist.

2. Schließmechanismus nach Anspruch 1,
**dadurch gekennzeichnet, dass** die Klinkenfläche (22) des Klinkenhebels (18) aus einem Zylinderstück gebildet ist, das auf die Drehachse (17) des Klinkenhebels (18) zentriert ist.

3. Schließmechanismus nach einem der Ansprüche 1 oder 2,
**dadurch gekennzeichnet, dass** das Klinkenende (7) des Gelenkbedienungshebels (3) aus einem Zylinderstück gebildet ist, das auf eine zur Drehachse (17) des Klinkenhebels (18) parallele Achse zentriert ist.

4. Schließmechanismus nach einem der Ansprüche 1 bis 3,
**dadurch gekennzeichnet, dass** der Klinkenhebel (18) eine erste Kontaktfläche (19) und eine zweite Kontaktfläche (20) aufweist, wobei Letztere durch die Mechanismusfeder (38) beansprucht wird, um den Klinkenhebel (18) um seine Achse (17) zu drehen.

5. Schließmechanismus nach Anspruch 4,
**dadurch gekennzeichnet, dass** die erste Kontaktfläche (19) und die zweite Kontaktfläche (20) jeweils auf beiden Seiten der Drehachse (17) des Klinkenhebels (18) angeordnet sind, und dass die Haltemittel (26, 30) eine Auflage (28) aufweisen, die an einem Ende der Stütze (27) liegt und gegen die erste Kontaktfläche (19) angeordnet ist, wenn sich der Mechanismus in seiner Kontaktposition befindet.

6. Schließmechanismus nach einem der Ansprüche 1 bis 5,
**dadurch gekennzeichnet, dass** der Mechanismus ferner eine Vorspannfeder (35) aufweist, die mit dem Klinkenhebel (18) und mit der Stütze (27) derart zusammenwirkt, dass die Stütze (27) zu dem Klinkenhebel (18) gedrückt wird.

7. Schließmechanismus nach einem der Ansprüche 4 bis 6,
**dadurch gekennzeichnet, dass** die Haltemittel umfassen:
- einen Zusatzhebel (26), der um eine von dem Zwischenhebel (8) getragenen Achse (25) herum schwenkbar montiert ist, wobei der Zusatzhebel (26) an einem seiner Enden die Stütze (27) aufweist;
- einen Auslösehebel (30), der um eine in Bezug auf das Gestell feste Achse (31) schwenkbar montiert ist und mit dem Stellorgan (36) sowie mit dem Zusatzhebel (26) derart zusammenzuwirken vermag, dass die Stütze (27) von der ersten Kontaktfläche (19) entfernt wird, wenn das Stellorgan (36) von seiner eingefahrenen Stellung in eine ausgefahrene Stellung wechselt.

8. Schließmechanismus nach einem der Ansprüche 4 bis 7,
**dadurch gekennzeichnet, dass** die Mechanismusfeder (38) eine Torsionsfeder mit einer zylinderförmigen Spiralwicklung sowie zwei vorstehenden Armen ist, wobei die zylinderförmige Spiralwicklung auf die Drehachse (12) des Zwischenhebels (8) zentriert ist, während einer der Arme an der zweiten Kontaktfläche (20) zur Anlage kommt und der andere Arm an einer in Bezug auf das Gestell festen Haltestange (23) zur Anlage kommt, wenn sich der Mechanismus in seiner Kontaktstellung befindet.

9. Schließmechanismus nach einem der Ansprüche 7 oder 8,
**dadurch gekennzeichnet, dass** der Zusatzhebel (26) auf beiden Seiten seiner Drehachse (25) verteilt die Stütze (27) und einen Arm (29) umfasst, der ein Endstück aufweist, das mit dem Auslösehebel (30) zusammenzuwirken vermag.

10. Schließmechanismus nach einem der Ansprüche 7 bis 9,
**dadurch gekennzeichnet, dass** der Auslösehebel (30) zwei Arme (32, 33) umfasst, die miteinander einen Winkel bilden und in der Drehachse (31) des Auslösehebels (30) zusammentreffen, wobei der erste Arm (32) ein gegenüber dem Stellorgan (36) angeordnetes Stück und der zweite Arm (33) ein rundes Teil aufweist, das dazu bestimmt ist, mit dem Zusatzhebel (26) zusammenzuwirken.

11. Schließmechanismus nach einem der Ansprüche 1 bis 10,
**dadurch gekennzeichnet, dass** die Haltemittel (26, 30) einen Rückstellfinger (37) aufweisen, der durch die Mechanismusfeder (38) beansprucht zu werden vermag, wenn sich der Mechanismus außerhalb seiner Kontaktstellung befindet, wobei es der Rückstellfinger (37) der Mechanismusfeder (38) ermöglicht, das Stellorgan (36) von seiner ausgefahrenen Stellung in seine eingefahrene Stellung wechseln zu lassen.

12. Schließmechanismus nach Anspruch 10,
**dadurch gekennzeichnet, dass** der Auslösehebel (30) einen Rückstellfinger (37) aufweist, der am Ende des ersten Arms (32) jenseits des dem Stellorgan (36) gegenüberliegenden Teils angeordnet ist und durch die Mechanismusfeder (38) beansprucht zu werden vermag, wenn sich der Mechanismus außerhalb seiner Kontaktstellung befindet, wobei es der Rückstellfinger (37) der Mechanismusfeder (38) ermöglicht, den ersten Arm (32) wieder gegen das Stellorgan (36) zu bringen, um dieses in die eingefahrene Stellung zu bringen.

13. Schließmechanismus nach einem der Ansprüche 1 bis 10,
**dadurch gekennzeichnet, dass** der Mechanismus ferner eine Rückstellfeder (40) umfasst, welche die Haltemittel (26, 30) zu beanspruchen vermag, wenn sich der Mechanismus außerhalb seiner Kontaktstellung befindet, wobei es die Rückstellfeder (40) erlaubt, das Stellorgan (36) von seiner ausgefahrenen in seine eingefahrene Stellung zu bringen.

14. Schließmechanismus nach Anspruch 10,
**dadurch gekennzeichnet, dass** der Mechanismus ferner eine Rückstellfeder (40) umfasst, die den Auslösehebel (30) zu beanspruchen vermag, wenn sich der Mechanismus außerhalb seiner Kontaktstellung befindet, wobei es die Rückstellfeder (40) ermöglicht, den ersten Arm (32) wieder gegen das Stellorgan (36) zu bringen, um dieses in die eingefahrene Stellung zu bringen.

15. Schließmechanismus nach einem der Ansprüche 1 bis 14,
**dadurch gekennzeichnet, dass** der Zwischenhebel (8) eine Rampe (14) aufweist, die das Klinkenende (7) des Gelenkbedienungshebels (3) aufzunehmen vermag, wobei die Anschlagfläche (15) eingangs der Rampe (14) angeordnet ist.

16. Schließmechanismus nach einem der Ansprüche 1 bis 15,
**dadurch gekennzeichnet, dass** der Mechanismus ferner einen Arretierstift (24) umfasst, der mit dem Zwischenhebel (8) verbunden ist und die Winkelamplitude der Schwenkbewegung des Klinkenhebels (18) in Bezug auf den Zwischenhebel (8) zu begrenzen vermag.

17. Schließmechanismus nach einem der Ansprüche 1 bis 16,
**dadurch gekennzeichnet, dass** der Gelenkbedienungshebel (3) einen Handhebel (4) aufweist, der dazu bestimmt ist, aus dem Gehäuse des Sicherungsautomaten vorzustehen, um von außen bedient zu werden, sowie einen Schwingarm (6), der durch ein Gelenk mit dem Handhebel (4) verbunden ist und an seinem dem Gelenk entgegengesetzt angeordneten Ende das Klinkenende (7) aufweist.

18. Schließmechanismus nach einem der Ansprüche 1 bis 17,
**dadurch gekennzeichnet, dass** der bewegliche Kontakt (2) eine Halterung (10) aufweist, die auf einer in Bezug auf das Gestell festen Achse (11) montiert ist und dass der Mechanismus ferner einen Schwingarm (9) umfasst, der den Zwischenhebel (8) mit dem beweglichen Kontakt (2) verbindet, um die Bedienung der Kontaktvorrichtung durch den Zwischenhebel (8) zu ermöglichen.

19. Schließmechanismus nach einem der Ansprüche 1 bis 18,
**dadurch gekennzeichnet, dass** das Stellorgan (36) ein elektromechanischer Zylinder ist.
